# EUROPÄISCHE PATENTSCHRIFT

(11) **EP 0 908 406 B1**
(45) Veröffentlichungstag und Bekanntmachung des Hinweises auf die Patenterteilung: **27.11.2002**
(21) Anmeldenummer: 98117877.5
(22) Anmeldetag: 21.09.1998
(51) Int. Cl.: B65H 29/02, B65H 29/60

(54) **Vorrichtung und Verfahren zum Fördern und Ablenken von individuell gehaltenen Produkten**
Device and method for conveying and switching individually held products
Dispositif et procédé pour transporter et aiguiller des produits maintenus individuellement

(30) Priorität: 08.10.1997 US 946691
(43) Veröffentlichungstag der Anmeldung: 14.04.1999
(73) Patentinhaber: Heidelberger Druckmaschinen Aktiengesellschaft, 69115 Heidelberg (DE)
(72) Erfinder: Cote, Kevin Lauren, Durham, New Hampshire 03824 (US); Curley, Richard Daniel, Dover N.H. 03820 (US)
(74) Vertreter: Hörschler, Wolfram Johannes, Dipl.-Ing.

(56) Entgegenhaltungen:
- EP-A- 0 827 929
- WO-A-98/03420
- WO-A-98/25845
- DE-B- 1 153 383

## Beschreibung

Die vorliegende Erfindung betrifft eine Vorrichtung und ein Verfahren zur Vereinzelung von Produkten. Insbesondere betrifft die vorliegende Erfindung eine Vorrichtung und ein Verfahren zur Vereinzelung von Signaturen, wobei das Fehlen, das Verdoppeln oder Stau von Signaturen im Zusammentragprozess minimiert oder ausgeschlossen ist.

Vorrichtungen zum Zusammentragen von Signaturen, beispielsweise Bögen, sind bekannt. In diesen Vorrichtungen werden Signaturen im allgemeinen in Zuführeinrichtungen eingelegt, die auf der Zusammentragmaschine befestigt sind. Die Zusammentragmaschine entnimmt Signaturen jeweils einzeln aus jeder gewünschten Zuführeinrichtung und trägt danach die entnommenen Bögen zu einem Bündel zusammen. Die bekannten Zusammentragmaschinen können jedoch zu Fehlern im Zusammentragprozess führen, was falsche, unvollständige und unbrauchbare Bündel zur Folge hat. So können zum Beispiel Fehler auftreten, wenn die Zusammentragmaschine ein Fehlen, ein Verdoppeln oder einen Stau an einer bestimmten Zuführeinrichtung verursacht. Ein Fehlen tritt auf, wenn die Zusammentragmaschine es unterläßt, einen Bogen aus einer bestimmten Zuführeinrichtung zu entnehmen. Ein Verdoppeln tritt auf, wenn die Zusammentragmaschine mehr als einen Bogen aus einer bestimmten Zuführeinrichtung für ein bestimmtes Bündel entnimmt. Ein Stau tritt auf, wenn der aus einer Zuführeinrichtung entnommene Bogen bzw. die aus einer Zuführeinrichtung entnommenen Bögen sich in der Zusammentragmaschine verklemmen. In jedem Fall haben diese Fehler einen nachteiligen Einfluß auf die Produktivität der Zusammentragmaschine.

Fehlen und Verdoppeln rühren zu unbrauchbaren und fehlerhaften Bündeln, die aus der Zusammentragmaschine ausgeworfen werden, oder erfordern ein Anhalten der Maschine, um den fehlenden Bogen zu ersetzen bzw. den doppelten Bogen zu entfernen. Alternativ kann die Zusammentragmaschine die Zuführeinrichtungen, die sich hinter dem Fehlen oder Verdoppeln befinden, sperren, was dazu führt, daß ein teilweise zusammengetragenes Bündel ausgeworfen wird und eine Leerstelle im Produktionszyklus hinterläßt.

Staus halten den Zusammentragprozess an und erfordern ein Stoppen der Maschine sowie ein Intervenieren zum Beheben des Staus und Neustarten der Maschine, damit die Maschine den Betrieb fortsetzen kann. Alle dieser Lösungen verringern den Wirkungsgrad des Zusammentragprozesses und können zu erheblichem Materialabfall führen. Bei einer steigenden Zahl von Zuführeinrichtungen in einer Zusammentragmaschine erhöht sich das Risiko von Fehlern exponentiell wodurch die Produktivität der Maschine verringert wird.

Die DE 1 153 383 B offenbart eine Einrichtung zum Ablegen von bogenförmigen Produkten einer Rotationsdruckmaschine. Dabei ist eine Schiene vorgesehen, welche sich im Anschluss an einen vertikalen Abschnitt in zwei Teilstränge aufteilt. Druckprodukte in schuppenförmiger Anordnung werden zunächst mittels Bändern Greifern zugeführt, welche in der Schiene bewegbar angeordnet sind. Die bestückten Greifer gelangen während ihres Transports zu dem Abschnitt der Schiene, welcher die Aufteilung in die beiden Stränge bewirkt und werden abwechselnd einem der beiden Stränge zugeführt. In dem Dokument wird jedoch nicht offenbart, auf welche Weise und mit welchen Mitteln die Aufteilung der Greiferfolge auf die beiden Stränge geschieht, wobei auch dem graphisch dargestellten V-förmigen Aufteilabschnitt der Schiene diesbezüglich keine Merkmale zu entnehmen sind. Es ist dagegen anzunehmen, dass die Greifer beim Auftreffen auf den V-förmigen Aufteilabschnitt der Schiene entweder zufällig in einen linken oder rechten Strang weitergeführt werden, oder jeweils abwechselnd.

Die in der DE 1 153 383 B beschriebene Einrichtung weist den Nachteil auf, dass es mit ihr nicht möglich ist, einzelne, fehlerhaft bestückte Greifer aus dem Greiferstrom in der Schiene auf einem der beiden Stränge auszuschleusen, während die ordnungsgemäß bestückten Greifer auf dem anderen Strang weitertransportiert und einer nachgeordneten Einrichtung, zum Beispiel einer Zusammentragvorrichtung, zugeführt werden.

Ziel der vorliegenden Erfindung ist das Entwickeln eines Verfahrens und einer Vorrichtung zum Zusammentragen, die immun gegen Vereinzelungsfehler ist, die den Zusammentragprozess unterbrechen.

Diese Fehlerunanfälligkeit wird erreicht, indem jede Signatur in einzelne Greifer eines Greifer-Fördersystems eingelegt wird. Während des Vereinzelungsprozesses werden die Greifer, die ein Fehlen oder ein Verdoppeln erfahren, aus dem Prozess-Strom geleitet. Nur die Greifer, die eine und nur eine Signatur tragen, dürfen weiter in der Signaturen-Hauptschlange verbleiben. Die Greifer, die nach dem Umleiten der Greifer mit einem Fehlen oder Verdoppeln in der Signaturen-Hauptschlange verbleiben, werden in einer Reihenfolge neu eingereiht, die Lücken in der Schlange ausschließt. Dieses Neubilden einer Schlange wird durch frei bewegliche Vorrichtungen der Greifer bewerkstelligt, die sich frei zu Positionen neben den Greifern vor und nach jedem Greifer bewegen können. Die Zusammentragmaschine nimmt Signaturen vom hinteren Ende der Signaturenschlange entgegen, während der Vereinzelungsprozess fortfährt, dem vorderen Ende der Signaturenschlange Signaturen hinzuzufügen.

Wenn es einen Vereinzelungs- oder Zuführstau gibt, stehen mit der Vorrichtung und dem Verfahren der vorliegenden Erfindung zwei mögliche Reaktionen zur Verfügung. Erstens kann die Vorrichtung weiterhin Signaturen aus der Schlange entgegennehmen, während der Stau beseitigt wird. Sobald der Stau beseitigt ist, wird die Schlange vom Vereinzelungsprozess nachgefüllt. In der vorliegenden Erfindung ermöglicht das Schleppkreis-Greifer-Fördersystem ein Einreihen von Signaturen in die Schlange mit einer Geschwindigkeit, die schneller als die Geschwindigkeit ist, mit der die Zusammentragmaschine Signaturen aus der Schlange entnimmt. Dieses Merkmal ermöglicht einen Puffer von Greifern in der Signaturenschlange, welcher die Schlange auffüllt, während die Staus beseitigt werden bzw. nachdem die Staus beseitigt sind. Dies hat zur Folge, daß der Stau während des Prozesses des Zuführens von Signaturen an eine Zusammentragmaschine aus der Schlange beseitigt werden kann, ohne daß der Zusammentragprozess zum Beseitigen des Staus gestoppt werden muß. Ein zweites Verfahren zur Handhabung von Staus ist das Vorsehen von mehreren Vereinzelungsstationen zum Bestücken derselben Vereinzelungsschlange. Dieses Verfahren ermöglicht das Aktivieren einer redundanten Vereinzelungsstation und das Bestücken der Signaturenschlange, falls die Hauptstation gestaut ist und zum Beseitigen des Staus gestoppt werden muß.

Die vorliegende Erfindung wird in der folgenden Beschreibung bevorzugter Ausführungsbeispiele im Zusammenhang mit den beigefügten, nachstehend aufgeführten Zeichnungen näher erläutert.

Es zeigen:
- Fig. 1: eine Seitenansicht eines erfindungsgemäßen Schleppkreis-Greifermoduls;
- Fig. 2: eine dreidimensionale Ansicht des Greifermoduls der Fig. 1;
- Fig. 3: eine Schnittansicht des Greifermoduls der Fig. 1;
- Fig. 4: eine Schnittansicht einer Spur, in der sich das Greifermodul bewegt;
- Fig. 5: eine Schnittansicht eines Greifermoduls, das in die Spur der Fig. 4 eingesetzt ist;
- Fig. 6: eine dreidimensionale Ansicht eines sich in einer Spur bewegenden Greifermoduls;
- Fig. 7: eine Seitenansicht einer Reihe von Greifermodulen, die eine Reihe von Signaturen erfassen;
- Fig. 8: eine dreidimensionale Ansicht einer Reihe von Greifer, die sich in einer Spur an einer Gabelungsstelle vorbei bewegen;
- Fig. 9: eine dreidimensionale Ansicht von Transportbändern, die Signaturen zu der Gabelungsstelle transportieren;
- Fig. 10: eine Unteransicht von Greifermodulen, die sich auf sich ablösenden Pfaden bewegen;
- Fig. 11: eine Unteransicht von Signaturen, die in Greifermodulen getragen werden, die sich auf sich ablösenden Pfaden bewegen;
- Fig. 12: eine Detail-Unteransicht einer Umleitung für die Greifermodule;
- Fig. 13: eine Detail-Unteransicht von Greifermodulen, die umgeleitet werden;
- Fig. 14: eine dreidimensionale Ansicht einer Signaturenschlange.

Fig. 1 zeigt eine Seitenansicht eines Schleppkreis-Greifermoduls 54, das als ein Greiferoder Halteelement fungiert und in der vorliegenden Erfindung verwendet wird. Das Schleppkreis-Greifermodul 54 umfaßt eine feste obere Klemmbacke 1 und eine bewegbare untere Klemmbacke 2. In Fig. 1 ist die untere Klemmbacke 2 in einer geöffneten Position gezeigt. Die untere Klemmbacke 2 ist von einer geöffneten Position in eine geschlossene Position durch Drehung um einen Drehstift 3 bewegbar. Das Greifermodul 54 umfaßt auch Leitrollen 5, die unabhängig voneinander drehen. Ein Drehungs-Reguliereinsatz 4 wird zum Drehen des Greifermoduls 54 in eine gewünschte Winkelausrichtung verwendet.

Fig. 2 ist eine dreidimensionale Ansicht der Rückseite des Greifermoduls 54. In Fig. 2 befindet sich die untere Klemmbacke 2 in einer geschlossenen Position. Fig. 2 zeigt einen Greifer-Öffnungsstift 6 für das Greifermodul 54, wobei der Greifer-Öffnungsstift 6 mit der unteren Klemmbacke 2 verbunden ist und um den Drehstift 3 dreht. Drehung des Greifer-Öffnungsstiftes 6 nach oben dreht die untere Klemmbacke 2 um den Drehstift 3 nach unten, wodurch die untere Klemmbacke 2 in die geöffnete Position bewegt wird. Drehung des Greifer-Öffnungsstiftes 6 nach unten dreht die untere Klemmbacke 2 um den Drehstift 3 nach oben, wodurch die untere Klemmbacke 2 in die geschlossene Position bewegt wird.

Fig. 3 ist eine Schnittansicht des Greifermoduls 54. Eine Feder 10 drückt auf das Ende der unteren Klemmbacke 2, die den Öffnungsstift 6 umschließt, wodurch die untere Klemmbacke 2 in eine geschlossene Position vorbelastet wird, wie in Fig. 3 dargestellt. Eine Vorbelastungskraft hält daher eine Signatur im Greifermodul 54 zwischen oberer Klemmbacke 1 und unterer Klemmbacke 2. Jede der Leitrollen 5 ist auf einem Lager 9, das in Fig. 3 schematisch dargestellt ist, angebracht, damit jede einzelne der Leitrollen 5 sich frei um die Leitmodul-Mittellinie 55 drehen kann. Der Drehungs-Reguliereinsatz 4 dreht frei um eine Nabe 7 oben auf dem Greifermodul 54.

Fig. 4 ist eine Schnittansicht einer Spur 13, in der sich die Greifermodule 54 bewegen. Die Spur 13 umfaßt erhöhte Abschnitte 14 an der Innenseite, die sich in den Rillen in den Leitrollen 5 bewegen, um dadurch die Greifermodule 54 in die Spur 13 einzuspannen. Eine Vertiefung 15 in der Spur 13 reguliert die Winkelausrichtung des Greifermoduls 54 durch Kontrollieren der Position des Drehungs-Reguliereinsatzes 4, der sich in der Vertiefung 15 bewegt. Wie in einer bevorzugten Ausführung in Fig. 5 und Fig. 6 gezeigt, bewegen sich die erhöhten oberen und unteren Abschnitte 14 in der rechten Seite der oberen und unteren Leitrollen 5, während der erhöhte mittlere Abschnitt 14 sich in der linken Seite der mittleren Leitrolle 5 bewegt. Somit bewegt sich das Greifermodul 54 frei in der Spur 13 und kann entweder durch Schwerkraft die Spur entlang angetrieben werden oder durch eine beliebige bekannte Vorrichtung zum Übertragen von Bewegungsenergie an eine sich frei entlang einer Spur bewegende Vorrichtung, z.B. angetriebene Kettenzahnräder oder Ketten etc., die an beabstandeten Stellen entlang der Länge der Spur 13 plaziert werden.

Fig. 7 zeigt eine Reihe von Greifermodulen 54, die sich in die Richtung 56 bewegen. In Fig. 7 ist die Spur 13 der Klarheit halber ausgelassen, wobei jedoch davon auszugehen ist, daß die Module 54 in Fig. 7 sich alle entlang einer Spur 13 bewegen. Eine Reihe von Signaturen, z.B. Bögen, 28 werden so in eine Richtung transportiert, daß sie den Pfad der Greifermodule 54 an einem Schnittpunkt 100 schneiden. Vor Erreichen des Schnittpunkts 100 haben die Greifermodule 54 ihre unteren Klemmbacken 2 in Kontakt mit der oberen Klemmbacke 1, wodurch das Greifermodul in die geschlossene Position gebracht wird (siehe oberstes Greifermodul 54 in Fig. 7). Während die Greifermodule sich dem Schnittpunkt 100 nähern, wird der Greifer-Öffnungsstift 6 durch einen Greifer-Öffnungsnocken 300, der in Fig. 7 in gestrichelten Linien dargestellt ist, nach links gedrückt. Die untere Klemmbacke 2 wird daher offengehalten, bis eine Vorderkante 101 der Signatur in den Raum zwischen der unteren Klemmbacke 2 und der oberen Klemmbacke 1 eines Greifermoduls 54 gelangt (siehe unterstes Greifermodul in Fig. 7). Nachdem die Vorderkante 101 einer Signatur 28 zwischen die untere Klemmbacke 2 und die obere Klemmbacke 1 gelangt ist, bewegt sich der Greifer-Öffnungsstift 6 am Greifer-Öffnungsnocken 300 vorbei, und die untere Klemmbacke 2 schließt aufgrund der Vorbelastungskraft der Feder 10 gegen die obere Klemmbacke 1, wodurch die Signatur 28 in dem Greifermodul 54 festgehalten wird.

Fig. 8 zeigt Greifermodule 54, die sich entlang Spuren 13 am Schnittpunkt 100 vorbeibewegen. Der Klarheit halber sind die Signaturen 28 in Fig. 8 nicht dargestellt. Ein kurzer Abschnitt der Kette 31 bewegt sich auf beiden Seiten der Greifermodule 54 am Schnittpunkt. Die Ketten 31 werden um Kettenzahnräder 102 eingekuppelt und bewegen sich in dieselbe Richtung und mit derselben Geschwindigkeit wie die Greifermodule 54. Registerstifte 32 an den Ketten 31 sind mit den Greifermodulen 54 abgeglichen. Die Registerstifte 32 halten die Vorderkanten 101 der Signaturen 28, bis die Greifermodule 54 auf den Signaturen 28 geschlossen sind. Die Art und Weise, in der die Vorderkanten 101 der Signaturen 28 in die Registerstifte 32 und zwischen die Klemmbacken 1, 2 eingeführt werden, ist nachstehend unter Bezugnahme auf Fig. 9 beschrieben.

Fig. 9 zeigt Transportbänder 34, 103, welche die Signaturen 28 zum Schnittpunkt 100 transportieren. Die Signaturen 28 gelangen am Einziehpunkt 35 zwischen die Bänder 34, 103 und werden zwischen den Bändern 34, 103 getragen, bis sie die Registerstifte 32 berühren, und werden danach in die Greifermodule 54 am Schnittpunkt 100 gezogen und von diesen ergriffen. Motoren 104 können die Transportbänder 103 antreiben, während Motoren 105 die Transportbänder 34 antreiben können.

Fig. 10 zeigt die Art und Weise, in der die Greifermodule 54 zu Ersatzpfaden umgeleitet werden können. In Situationen, in denen ein Greifermodul 54 entweder ein Fehlen oder ein Verdoppeln erfahren hat (d.h. wenn es keine Signatur oder mehr als eine Signatur ergriffen hat), wird das betreffende Greifermodul 54 einen Abzweigpfad 107 entlang geführt. Die Greifermodule bewegen sich in einem gemeinsamen Bereich 38 entlang eines Pfades 56, bis sie eine Umleitungsstelle 61 erreichen. Die linke Seite 37 und die rechte Seite 41 der Spur 57, 58 halten die Greifermodule 54 an beiden Seiten im gemeinsamen Bereich 38 fest. An der Umleitungsstelle 61 weicht die rechte Spur 58 von dem geraden Pfad der linken Spur 57 ab. Nachdem die rechte Spur 58 in ausreichendem Abstand von der linken Spur 57 abgewichen ist, werden neue Spurseiten 60, 59 eingefügt. Spurseite 59 wird die linke Seite des Abzweigpfades 107, und Spurseite 60 wird die rechte Seite des Hauptpfades 106. Wegen der Umleitung der Spuren 57, 58 an der Umleitungsstelle 61 werden die Greifermodule 54 nicht von den Spurseiten 57, 58 alleine festgehalten. Greifermodule 54, die den Abzweigpfad 107 entlang umzuleiten sind, werden von einem Antriebselement 39 entlang der Spurseite 58 gehalten, bis sie sowohl von der Spurseite 58 als auch von der Spurseite 59 festgehalten werden. Ebenso werden Greifermodule 54, die den Hauptpfad 106 entlang umzuleiten sind, entlang der Spurseite 57 von einem Antriebselement 108 gehalten, bis sie sowohl von der Spurseite 57 und der Spurseite 60 festgehalten werden.

Die Antriebselemente 39, 108 sind vorzugsweise in Form eines Bandes oder einer Kette ausgeführt und werden um Kettenzahnräder oder Riemenscheiben angetrieben und von diesen mitgeführt. Jedes Segment der Antriebselemente 39, 108, das mit einer Seite eines Greifermoduls 54 in Eingriff steht, umfaßt ein lösbares Greifelement 201, das in Fig. 10 schematisch dargestellt ist, wobei für jede Seite des Greifermoduls 54 ein Greifelement 201 vorgesehen ist. Lösbare Greifelemente 201 können in Form von Elektromagneten ausgeführt sein, oder ein beliebiges, bekanntes Klinkwerk zum Erfassen und Halten einer Seite eines Greifermoduls 54 sein, das in Kontakt mit Antriebselementen 39, 108 ist. Ein nicht dargestellter vorgeschalteter Sensor wird zum Abtasten eines jeden Greifermoduls 54 verwendet und stellt fest, ob das jeweilige Greifermodul 54 eine einzelne Signatur 28 hält oder ein Fehlen oder Verdoppeln vorliegt. Im ersteren Fall wird ein lösbares Greifelement 201 am Antriebselement 108 zum Ergreifen des Greifermoduls 54 betätigt, während das entsprechende lösbare Greifelement 201 am Antriebselement 39 nicht betätigt wird. Im letzteren Fall wird ein lösbares Greifelement 201 am Antriebselement 39 zum Ergreifen des Greifermoduls 54 betätigt, während das entsprechende lösbare Greifelement 201 am Antriebselement 109 nicht betätigt wird. Als Ergebnis werden die Greifermodule 54 durch die lösbaren Greifelemente 201 auf einem der Antriebselemente 39, 108 getrennt, welche jedes Greifermodul 54 entweder den Hauptpfad 106 oder den Abzweigpfad 107 hinunterlenken.

Fig. 11 zeigt eine Reihe von Signaturen 28, die von einer Reihe von Greifermodulen 54 entlang des Hauptpfades 106 transportiert werden. Fig. 11 zeigt auch einzelne Signaturen 28', die entlang des Abzweigpfades 107 durch Greifermodule 54' transportiert werden. Wie in Fig. 11 gezeigt, sind die auf den Abzweigpfad 107 umgelenkten Signaturen 28' Verdoppelungen, wobei davon auszugehen ist, daß im Falle eines Fehlens ein leeres Greifermodul 54' ohne Signatur 28 den Abzweigpfad 107 entlang umgelenkt werden würde. Entlang des Hauptpfades 106 wird es anfänglich Lücken in der Schlange geben, die der Umlenkung von Greifermodulen 54' den Abzweigpfad 107 hinunter entsprechen. Diese Lücken in der Schlange werden hinter dem Antriebselement 39 beseitigt, nachdem die Greifermodule 54 freigegeben werden und sich frei entlang der Spur 13 bewegen können. Diese freie Bewegung ermöglicht das Neubilden einer Schlange von Greifermodulen 54, die sich zu Positionen direkt nebeneinander bewegen (siehe Fig. 14), wodurch sichergestellt wird, daß der Zusammentragmaschine eine vollständige Schlange vereinzelter Signaturen zugeführt wird.

Fig. 12 zeigt eine Detailansicht der Umleitungsstelle 61 ohne Greifermodule 54, während Fig. 13 eine Detailansicht der Umleitungsstelle mit den Greifermodulen 54 zeigt, die entlang des Hauptpfades 106 transportiert werden, und Greifermodulen 54', die entlang des Abzweigpfades 107 umgelenkt werden.

Fig. 14 zeigt eine Schlange von Signaturen 28, die durch die Umleitungsstelle 61 und entlang des Hauptpfades 106 geleitet wurden und aufgrund der freien Bewegung der Greifermodule 54 in Spur 13 eine neue Schlange gebildet haben. Wie in Fig. 14 erkennbar, umfaßt die Signaturenschlange eine Reihe von Signaturen 28, die alle keinen Signaturenfehler aufweisen, sich alle in einer Schlange ohne Lücken befinden und alle nacheinander in eine Zusammentragvorrichtung geführt werden können, um dadurch ein vollständiges Bündel zu bilden. Die Greifermodule 54, welche die Signaturen 28 halten, werden entlang eines geraden Abschnitts der Spur 13 geführt, die als schlangebildende Spur fungiert.

Es ist davon auszugehen, daß eine Zusammentragvorrichtung, die sich des Verfahrens und der Vorrichtung der vorliegenden Erfindung bedient, eine Anzahl der vorstehend beschriebenen Spur- und Greifersysteme umfaßt, jeweils eines für jede Signatur, die in ein Bündel zum Zusammentragen einzufügen ist. Wenngleich vorstehend als Einzelspursystem für jede einem Bündel einzusteckende Signatur beschrieben, sind andere Konfigurationen möglich, insbesondere zur Unterstützung beim Beseitigen von Staus. So kann zum Beispiel die Vorrichtung der vorliegenden Erfindung so konfiguriert werden, daß weiterhin Signaturen in die Schlange aufgenommen werden, während der Zuführungsstau beseitigt wird. In einer solchen Konfiguration kann das Greifer-Fördersystem entweder bei Feststellen eines Staus oder beim Beseitigen eines Staus durch den Bediener eine Aufnahme von Signaturen in die Schlange bei einer Geschwindigkeit zulassen, die schneller als die Geschwindigkeit ist, mit der die Zusammentragmaschine Signaturen aus der Schlange entnimmt. Sobald der Stau beseitigt ist, füllt der Vereinzelungsprozess die Schlange mit einer Geschwindigkeit auf, die höher ist als die, mit der Signaturen aus der Schlange entnommen werden, damit die Schlange den Stau und die Unterbrechung in der Schlange "einholen" kann, die durch den Stau und die Eingriffe des Bedieners beim Beseitigen des Staus verursacht wurden. Dieses Merkmal ermöglicht einen Puffer von Greifern in der Signaturenschlange, welcher die Schlange auffüllt, während Staus beseitigt werden bzw. nachdem die Staus beseitigt sind. Dies hat zum Ergebnis, daß der Stau während des Prozesses eines Zuführens von Signaturen aus der Schlange an eine Zusammentragmaschine beseitigt werden kann, ohne daß der Zusammentragprozess zum Beseitigen des Staus gestoppt werden muß. Ein zweites Verfahren zur Handhabung von Staus besteht darin, mehrere Vereinzelungsstationen vorzusehen, welche dieselbe Vereinzelungsschlange beschicken, d.h. eine Vielzahl von Zuführspuren 13 der Greifermodule 54, welche alle eine einzelne schlangebildende Spur 13 zur Zusammentragmaschine beschicken. Eine Schranke oder Trennvorrichtung an der Stelle, an der die Vielzahl von Spuren 13 auf die einzelne Spur 13 trifft beeinflußt die Vorrichtung in der Weise, daß die einzelne Spur 13 nur von einer der vielen Spuren beschickt wird, welche in die einzelne Spur 13 münden. Dieses Verfahren ermöglicht ein Aktivieren einer redundanten Zuführspur und ein Beschicken der Signaturenschlange, wenn sich die Hauptzuführspur staut und gestoppt werden muß, um den Stau zu beseitigen.

### LISTE DER BEZUGSZEICHEN

- 1: obere Klemmbacke
- 2: untere Klemmbacke
- 3: Drehstift
- 4: Drehungs-Reguliereinsatz
- 5: Leitrolle
- 6: Greifer-Öffnungsstift
- 7: Nabe
- 9: Lager
- 10: Feder
- 13: Spur
- 14: erhöhter Abschnitt
- 15: Vertiefung
- 28: Signatur
- 31: Kette
- 32: Registerstifte
- 34: Transportband
- 35: Einziehpunkt
- 37: linke Seite
- 38: gemeinsamer Bereich
- 39: Antriebselement
- 41: rechte Seite
- 54: Greifermodul
- 55: Leitmodul-Mittellinie
- 56: Richtung/Pfad
- 57: linke Spur
- 58: rechte Spur
- 59: Spurseite
- 60: Spurseite
- 61: Umleitungsstelle
- 100: Schnittpunkt
- 101: Vorderkante
- 102: Kettenzahnräder
- 103: Transportband
- 104: Motoren
- 105: Motoren
- 106: Hauptpfad
- 107: Abzweigpfad
- 108: Antriebselement
- 200: Kettenzahnräder oder Riemenscheiben
- 201: Greifelement
- 300: Greifer-Öffnungsnocken

## Patentansprüche

1. Vorrichtung zum Zuführen von Signaturen (28) in eine Zusammentragvorrichtung, mit mindestens einer Spur (13), wobei diese mindestens eine Spur (13) einen Umleitungsabschnitt (61) umfaßt, welcher wiederum einen Hauptpfad (106) und einen Abzweigpfad (107) umfaßt;
und mit einer Vielzahl von Greifern (54), wobei die Greifer (54) in der mindestens einen Spur (13) zur Bewegung entlang der Spur (13) in mindestens einen Abschnitt der mindestens einen Spur (13) frei bewegbar angeordnet sind,
**gekennzeichnet durch**
ein dem Hauptpfad zugeordnetes Hauptpfad-Antriebselement (108) und ein dem Abzweigpfad zugeordnetes Abzweigpfad-Antriebselement (39), die einen gemeinsamen Bewegungsbereich (38) vor dem Umleitungsabschnitt (61) aufweisen,
wobei die Antriebselemente (39, 108) betätigbare Greiferelemente (201) zum Ergreifen und Antreiben eines jeden der Greifer (54) sowohl entlang des Hauptpfades (106) wie auch entlang des Abzweigpfades (107) umfassen; und einen dem Hauptpfad (106) und dem Abzweigpfad (107) vorgeschalteten Sensor zum Abtasten eines jeden Greifers (54).

2. Vorrichtung nach Anspruch 1,
**dadurch gekennzeichnet,**
**daß** jeder Greifer (54) zwei Klemmbacken (1, 2) umfaßt, und mindestens eine der Klemmbacken (1, 2) bezüglich der anderen Klemmbacke (1, 2) bewegbar ist.

3. Vorrichtung nach Anspruch 2,
**dadurch gekennzeichnet,**
**daß** mindestens eine bewegbare Klemmbacke (2) gegenüber der anderen Klemmbacke (1) vorbelastet ist.

4. Vorrichtung nach Anspruch 3, welche weiterhin folgende Merkmale umfaßt:
eine Feder (10), wobei die Feder (10) die mindestens eine bewegbare Klemmbacke (2) vorbelastet.

5. Vorrichtung nach einem der vorhergehenden Ansprüche,
**dadurch gekennzeichnet,**
**daß** jeder Greifer (54) mindestens ein Lager (9) umfaßt, wobei das mindestens eine Lager (9) ein freies Bewegen des Greifers (54) in der mindestens einen Spur (13) ermöglicht.

6. Vorrichtung nach einem der vorhergehenden Ansprüche,
**dadurch gekennzeichnet,**
**daß** jeder Greifer (54) mindestens eine Leitrolle (5) umfaßt, und die mindestens eine Spur (13) mindestens einen erhöhten Abschnitt (14) umfaßt, wobei die mindestens eine Leitrolle (5) jedes Greifers (54) mit dem mindestens einen erhöhten Abschnitt (14) der mindestens einen Spur (13) in Eingriff steht.

7. Vorrichtung nach einem der vorhergehenden Ansprüchen,
**dadurch gekennzeichnet,**
**daß** jeder Greifer (54) mindestens ein Drehungs-Regulierelement (4) umfaßt, und die mindestens eine Spur (13) mindestens eine Vertiefung (15) umfaßt, wobei das mindestens eine Drehungs-Regulierelement (4) jedes Greifers (54) in die mindestens eine Vertiefung (15) der mindestens einen Spur (13) eingreift, um dadurch die Drehausrichtung eines jeden Greifers (54) zu regulieren.

8. Vorrichtung nach einem der vorhergehenden Ansprüche,
**gekennzeichnet durch**
einen Schnittpunkt (100) auf der mindestens einen Spur (13), wobei der Schnittpunkt (100) eine Vielzahl von Registerstiften (32) umfaßt, und die Registerstifte (32) eine Kante einer Signatur halten, während diese in einen der Greifer (54) eingeführt wird.

9. Vorrichtung nach einem der vorhergehenden Ansprüche,
**gekennzeichnet durch**
mindestens ein Transportband (34), wobei das mindestens eine Transportband (34) Signaturen (28) in die Greifer (54) zuführt.

10. Vorrichtung nach Anspruch 9,
**dadurch gekennzeichnet,**
**daß** das mindestens eine Transportband (34) zwei Transportbänder umfaßt, wobei eine Signatur (28) zwischen den beiden Transportbändern transportiert wird.

11. Vorrichtung nach einem der vorhergehenden Ansprüche,
**dadurch gekennzeichnet,**
**daß** das Hauptpfad-Antriebselement (108) und das Abzweigpfad-Antriebselement (39) Bänder oder Ketten umfassen.

12. Vorrichtung nach einem der vorhergehenden Ansprüche,
**dadurch gekennzeichnet,**
**daß** die lösbaren Greifelemente (201) Elektromagnete umfassen.

13. Vorrichtung nach einem der vorhergehenden Ansprüche,
**gekennzeichnet durch**
eine schlangebildende Spur (13), die sich hinter dem Hauptpfad (106) befindet, wobei sich die Greifer (54) frei in der schlangebildenden Spur (13) bewegen.

14. Vorrichtung nach einem der vorhergehenden Ansprüche,
**gekennzeichnet durch**
eine Vielzahl von Spuren (13), wobei die Greifer (54) in einer der Vielzahl von Spuren (13) zum freien Bewegen in mindestens einem Abschnitt der einen der Vielzahl von Spuren (13) befestigt sind.

15. Vorrichtung nach einem der vorhergehenden Ansprüche,
**dadurch gekennzeichnet,**
**daß** die Greifer (54) der Zusammentragvorrichtung Signaturen (28) zuführen.

16. Vorrichtung nach einem der vorhergehenden Ansprüche,
**gekennzeichnet durch**
mindestens eine schlangebildende Spur (13) und eine Vielzahl von Zuführspuren, wobei jede der Vielzahl von Zuführspuren mit der mindestens einen schlangebildenden (13) Spur zusammengeführt wird, um **dadurch** Greifer (54) aus den Zuführspuren der schlangebildenden Spur (13) zuzuführen.

17. Vorrichtung nach einem der Ansprüche 2 bis 16,
**gekennzeichnet durch**
einen Greifer-Öffnungsnocken (6), wobei die mindestens eine bewegbare Klemmbacke (2) den Greifer-Öffnungsnocken (6) berührt, und der Greifer-Öffnungsnocken (6) die mindestens eine bewegbare Klemmbacke (2) bezüglich der anderen Klemmbacke (1) bewegt.

18. Verfahren zum Zuführen von Signaturen (28) in eine Zusammentragvorrichtung, mit Vorsehen mindestens einer Spur (13), wobei diese mindestens eine Spur (13) einen Umleitungsabschnitt (61) umfaßt, welcher wiederum einen Hauptpfad (106) und einen Abzweigpfad (107) umfaßt;
Vorsehen einer Vielzahl von Greifern (54), wobei die Greifer (54) in der mindestens einen Spur (13) zur Bewegung entlang der Spur (13) in mindestens einen Abschnitt der mindestens einen Spur (13) frei bewegbar angeordnet sind;
Zuführen von Signaturen (27) in die Vielzahl von Greifern (54);
Ergreifen von Signaturen (28) in mindestens einigen der Vielzahl von Greifern (54);
**gekennzeichnet durch** die Verfahrensschritte:
Vorsehen eines dem Hauptpfad zugeordneten Hauptpfad-Antriebselements (108) und eines dem Abzweigpfad zugeordneten Abzweigpfad-Antriebselements (39), die einen gemeinsamen Bewegungsbereich (38) vor dem Umleitungsabschnitt (61) aufweisen, wobei die Antriebselemente (39, 108) betätigbare Greiferelemente (201) zum Ergreifen und Antreiben eines jeden der Greifer (54) sowohl entlang des Hauptpfades (106) wie auch entlang des Abzweigpfades (107) umfassen; und
Vorsehen eines dem Hauptpfad (106) und dem Abzweigpfad (107) vorgeschalteten Sensors zum Abtasten eines jeden Greifers (54); und
Umlenken von Greifern (54), die eine einzelne Signatur (28) halten, entlang des Hauptpfades (106), und Umlenken von Greifern (54), die keine einzelne Signatur (28) halten, entlang des Abzweigpfades (107).

19. Verfahren nach Anspruch 18,
**dadurch gekennzeichnet,**
**daß** der Schritt des Ergreifens ein Greifen von Signaturen (28) zwischen Klemmbacken (1, 2) umfaßt, die bezüglich einander bewegbar sind.

20. Verfahren nach Anspruch 18 oder 19,
**gekennzeichnet durch**
Regulieren der Drehposition eines jeden Greifers (54).

21. Verfahren nach einem der Ansprüche 18 bis 20,
**gekennzeichnet durch**
Halten von Kanten (101) der Signaturen (28), während diese in die Greifer (54) geführt werden.

22. Verfahren nach einem der Ansprüche 18 bis 21,
**gekennzeichnet durch**
Transportieren von Signaturen (28) zu den Greifern (54).

23. Verfahren nach einem der Ansprüche 18 bis 22,
**dadurch gekennzeichnet,**
**daß** der Schritt des Transportierens den Transport der Signaturen (28) zwischen zwei Transportbändern (34, 103) umfaßt.

24. Verfahren nach einem der Ansprüche 18 bis 23,
**dadurch gekennzeichnet,**
**daß** der Schritt des lösbaren Greifens der Greifer (54) lösbares Greifen der Greifer (54) unter Verwendung von Elektromagneten umfaßt.

25. Verfahren nach einem der Ansprüche 18 bis 24,
**gekennzeichnet durch**
Transportieren von Greifern (54) zu einer schlangenbildenden Spur (13) hinter dem Hauptpfad (106), wobei sich die Greifer (54) frei in der schlangenbildenden Spur (13) bewegen.

26. Zusammentragmaschine,
**gekennzeichnet durch**,
eine Vorrichtung nach einem der Ansprüche 1 bis 17.

## Claims

1. An apparatus for feeding signatures (28) into a collation with at least one track (13), whereby this at least one track (13) comprises a diverter section (61), which in turn comprises a primary path (106) and a diversion path (107) ;
and with a plurality of grippers (54), whereby the grippers (54) are mounted in the at least one track (13) for free movement along the track (13) in at least a portion of the at least one track (13),
**characterized in**
a primary path drive element (108) assigned to the primary path and a diversion path drive element (39) assigned to the diversion path which have a common area (38) upstream of the diversion location (61),
whereby the drive elements (39, 108) comprise operatable gripping elements (201) for gripping and driving each of the grippers (54) along the primary path (106) as well as along the diversion path (107); and a sensor for sensing each gripper (54) which is located upstream of the primary path (106) and the diversion path (107).

2. The apparatus according to claim 1,
**characterized in**
**that** each gripper (54) comprises two jaws (1, 2), and wherein at least one of the jaws (1, 2) is movable relative to the other jaw (1, 2).

3. The apparatus according to claim 2,
**characterized in**
**that** at least one movable jaw (2) is biased toward the other jaw (1).

4. The apparatus according to claim 3, further comprising the following features:
a spring (10), whereby the spring (10) biases the at least one movable jaw (2).

5. The apparatus according to one of the preceding claims,
**characterized in**
**that** each gripper (54) comprises at least one bearing (9), whereby the at least one bearing (9) allows free movement of the gripper (54) in the at least one track (13).

6. The apparatus according to one of the preceding claims,
**characterized in**
**that** each gripper (54) comprises at least one guide roller (5), and wherein the at least one track (13) comprises at least one raised section (14), whereby the at least one guide roller (5) of each gripper engages the at least one raised section (14) of the at least one track (13).

7. The apparatus according to one of the preceding claims,
**characterized in**
**that** each gripper (54) comprises at least one rotation control element (4), and wherein the at least one track (13) comprises at least one slot (15), whereby the at least one rotation control element (4) of each gripper (54) engages in the at least one slot (15) of the at least one track (13), in order to thereby control a rotational orientation of each gripper (54).

8. The apparatus according to one of the preceding claims,
**characterized in**
an intersection point (100) on the at least one track (13), whereby the intersection point (100) comprising a plurality of registration pins (32) and the registration pins (32) support an end of a signature while it is fed into one of the grippers (54) .

9. The apparatus according to one of the preceding claims,
**characterized in**
at least one transport belt (34), wherein the at least one transport belt (34) transports signatures (28) into the grippers (54).

10. The apparatus according to claim 9,
**characterized in**
**that** the at least one transport belt (34) comprises two transport belts, whereby a signature (28) is transported between the two transport belts.

11. The apparatus according to one of the preceding claims,
**characterized in**
**that** the primary path drive element (108) and the diversion path drive element (39) comprise belts or chains.

12. The apparatus according to one of the preceding claims
**characterized in**
**that** the releasable gripping elements (201) comprise electromagnets.

13. The apparatus according to one of the preceding claims,
**characterized in**
a queuing track (13) located downstream of the primary path (106), whereby the grippers (54) freely move in the queuing track (13).

14. The apparatus according to one of the preceding claims,
**characterized in**
a plurality of tracks (13), whereby the grippers (54) are mounted in one of the plurality of tracks (13) for free movement in at least a portion of the one of the plurality of tracks (13).

15. The apparatus according to one of the preceding claims,
**characterized in**
**that** the grippers (54) feed signatures (28) to the collation device.

16. The apparatus according to one of the preceding claims,
**characterized in**
at least one queuing track (13) and a plurality of feeding tracks, whereby each of the plurality of feeding tracks is joined to the at least one queuing track (13), in order to thereby feed grippers (54) from the feeding tracks to the queuing track (13).

17. The apparatus of one of claims 2 to 16
**characterized in**
a gripper opening cam (6), whereby the at least one movable jaw (2) contacts the gripper opening cam (6), and the gripper opening cam (6) moves the at least one movable jaw (2) relative to the other jaw (1).

18. A method for feeding signatures (28) into a collation device, providing at least one track (13), whereby this at least one track (13) comprises a diverter section (61), which in turn comprises a primary path (106) and a diversion path (107);
providing a plurality of grippers (54), whereby the gripers (54) are mounted in the at least one track (13) for free movement in at least a portion of the at least one track (13); feeding signatures (27) into the plurality of grippers (54); gripping signatures (28) in at least some of the plurality of grippers (54);
**characterized by** the method steps:
providing a primary path drive element (108) assigned to the primary path and a diversion path drive element (39) assigned to the diversion path which have a common area (38) upstream of the diversion location (61), whereby the drive elements (39, 108) comprise operatable gripping elements (201) for gripping and driving each of the grippers (54) along the primary path (106) as well as along the diversion path (107); and providing a sensor for sensing each gripper (54) which is located upstream of the primary path (106) and the diversion path (107), and
diverting grippers (54) which hold a single signature (28) along the primary path (106) and diverting grippers (54) which do not hold a single signature (28) along the diversion path (107).

19. The method according to claim 18,
**characterized in**
**that** the step of gripping comprises a gripping of signatures (28) between jaws (1, 2) which are movable relative to one another.

20. The method according to one of claims 18 or 19
**characterized in**
controlling the rotational position of each gripper (54).

21. The method according to one of claims 18 to 20
**characterized in**
supporting edges (101) of the signatures (28), as they are fed into the grippers (54).

22. The method according to one of claims 18 to 21,
**characterized in**
transporting signatures (28) to the grippers (54).

23. The method according to one of claims 18 to 22
**characterized in**
**that** the step of transporting comprises the transport of the signatures (28) between two transport belts (34, 103).

24. The method according to one of claims 18 to 23,
**characterized in**
**that** the step of releasably gripping the grippers (54) comprise releasably gripping the grippers (54) using electromagnets.

25. The method according to one of claims 18 to 24,
**characterized in**
conveying grippers (54) to a queuing track (13) downstream of the primary path (106), wherein the grippers (54) freely move in the queuing track (13).

26. A collation machine
**characterized in**
a device according to one of claims 1 to 17.

## Revendications

1. Dispositif pour amener des cahiers (28) dans un dispositif d'assemblage, comprenant au moins une voie (13), cette au moins une voie (13) englobant un tronçon de déviation (61) qui pour sa part englobe un parcours principal (106) et un parcours dérivé (107) ;
et comprenant un grand nombre de pinces (54), les pinces (54) étant disposées de manière librement mobile dans au moins un tronçon de ladite au moins une voie (13) pour le déplacement le long de la voie (13),
**caractérisé par** un élément d'entraînement de parcours principal (108) associé au parcours principal, et un élément d'entraînement de parcours dérivé (39) associé au parcours dérivé, qui présentent une zone de déplacement commune (38) avant le tronçon de déviation (61), les éléments d'entraînement (39, 108) comprenant des éléments de préhension (201) pouvant être actionnés et destinés à saisir et entraîner chacune des pinces (54) aussi bien le long du parcours principal (106) que du parcours dérivé (107), et par un détecteur en amont du parcours principal (106) et du parcours dérivé (107) pour la détection de chacune des pinces (54).

2. Dispositif selon la revendication 1, **caractérisé en ce que** chaque pince (54) comprend deux mors de serrage (1, 2), et l'un au moins des mors de serrage (1, 2) est mobile par rapport à l'autre mors de serrage (1, 2).

3. Dispositif selon la revendication 2, **caractérisé en ce qu'**au moins un mors de serrage mobile (2) est précontraint par rapport à l'autre mors de serrage (1).

4. Dispositif selon la revendication 3, qui présente en outre les caractéristiques suivantes : un ressort (10), ce ressort (10) assurant la précontrainte dudit au moins un mors de serrage mobile (2).

5. Dispositif selon l'une des revendications précédentes, **caractérisé en ce que** chaque pince (54) comprend au moins un palier (9), ledit au moins un palier (9) permettant le libre mouvement de la pince (54) dans ladite au moins une voie (13).

6. Dispositif selon l'une des revendications précédentes, **caractérisé en ce que** chaque pince (54) comprend au moins un galet de guidage (5), et ladite au moins une voie (13) comprend au moins un talon en saillie (14), ledit au moins un galet de guidage (5) de chaque pince (54) étant en prise avec ledit au moins un talon en saillie (14) de ladite au moins une voie (13).

7. Dispositif selon l'une des revendications précédentes, **caractérisé en ce que** chaque pince (54) comprend au moins un élément de régulation de rotation (4) et ladite au moins une voie (13) comprend au moins une cavité (15), ledit au moins un élément de régulation de rotation (4) de chaque pince (54) s'engageant dans ladite au moins une cavité (15) de ladite au moins une voie (13) en régulant ainsi l'orientation en rotation de chacune des pinces (54).

8. Dispositif selon l'une des revendications précédentes, **caractérisé par** un point d'intersection (100) sur ladite au moins une voie (13), le point d'intersection (100) présentant un grand nombre de broches de repérage (32), et les broches de repérage (32) maintenant un bord d'un cahier (28) pendant que celui-ci est introduit dans l'une des pinces (54).

9. Dispositif selon l'une des revendications précédentes, **caractérisé par** au moins une bande de transport (34), ladite au moins une bande de transport (34) amenant des cahiers (28) dans les pinces (54).

10. Dispositif selon la revendication 9, **caractérisé en ce que** ladite au moins une bande de transport (34) englobe au moins deux bandes de transport, un cahier (28) étant transporté entre les deux bandes de transport.

11. Dispositif selon l'une des revendications précédentes, **caractérisé en ce que** l'élément d'entraînement de parcours principal (108) et l'élément d'entraînement de parcours dérivé (39) comprenant des bandes ou des chaînes.

12. Dispositif selon l'une des revendications précédentes, **caractérisé en ce que** les éléments de préhension libérable (201), comportent des électroaimants.

13. Dispositif selon l'une des revendications précédentes, **caractérisé par** une voie (13) formant un serpentin, qui se trouve après le parcours principal (106), les pinces (54) étant librement mobiles dans la voie (13) formant le serpentin.

14. Dispositif selon l'une des revendications précédentes, **caractérisé par** plusieurs voies (13), les pinces (54) étant fixées dans l'une desdites plusieurs voies (13) pour le déplacement libre dans au moins un tronçon de ladite une des plusieurs voies (13).

15. Dispositif selon l'une des revendications précédentes, **caractérisé en ce que** les pinces (54) amènent des cahiers (28) au dispositif d'assemblage.

16. Dispositif selon l'une des revendications précédentes, **caractérisé par** au moins une voie (13) formant un serpentin et plusieurs voies d'amenée, chacune des plusieurs voies d'amenée étant réunie à ladite au moins une voie (13) formant un serpentin, pour ainsi amener des pinces (54) des voies d'amenée à la voie (13) formant un serpentin.

17. Dispositif selon l'une des revendications 2 à 16, **caractérisé par** une came d'ouverture de pince (6), ledit au moins un mors de serrage mobile (2) étant en contact avec la came d'ouverture de pince (6), et la came d'ouverture de pince (6) déplaçant ledit au moins un mors de serrage mobile (2) par rapport à l'autre mors de serrage (1).

18. Procédé pour amener des cahiers (28) dans un dispositif d'assemblage, prévoyant au moins une voie (13), cette au moins une voie (13) englobant un tronçon de déviation (61) qui pour sa part englobe un parcours principal (106) et un parcours dérivé (107) ;
prévoyant un grand nombre de pinces (54), les pinces (54) étant disposées de manière librement mobile dans au moins un tronçon de ladite au moins une voie (13) pour le déplacement le long de la voie (13) ;
prévoyant l'amenée de cahiers (28) dans le grand nombre de pinces (54) ;
et prévoyant la saisie de cahiers (28) dans au moins quelques unes du grand nombre de pinces (54) ;
**caractérisé par** les étapes de procédé :
prévoir un élément d'entraînement de parcours principal (108) associé au parcours principal, et un élément d'entraînement de parcours dérivé (39) associé au parcours dérivé, qui présentent une zone de déplacement commune (38) avant le tronçon de déviation (61), les éléments d'entraînement (39, 108) comprenant des éléments de préhension (201) pouvant être actionnés et destinés à saisir et entraîner chacune des pinces (54) aussi bien le long du parcours principal (106) que du parcours dérivé (107) ;
prévoir un détecteur en amont du parcours principal (106) et du parcours dérivé (107) pour la détection de chacune des pinces (54) ; et
dévier les pinces (54) qui maintiennent un cahier individuel (28), vers le parcours principal (106), et
dévier les pinces (54), qui ne maintiennent pas un cahier individuel (28), vers le parcours dérivé (107).

19. Procédé selon la revendication 18, **caractérisé en ce que** l'étape de la saisie comprend la préhension de cahiers (28) entre des mors de serrage (1, 2), qui sont mobiles l'un par rapport à l'autre.

20. Procédé selon la revendication 18 ou 19, **caractérisé par** la régulation de la position de rotation de chacune des pinces (54).

21. Procédé selon l'une des revendications 18 à 20, **caractérisé par** le maintien de bords (101) des cahiers (28) pendant que ceux-ci sont insérés dans les pinces (54).

22. Procédé selon l'une des revendications 18 à 21, **caractérisé par** le transport de cahiers (28) vers les pinces (54).

23. Procédé selon l'une des revendications 18 à 22, **caractérisé en ce que** l'étape du transport comprend le transport des cahiers (28) entre deux bandes de transport (34, 103).

24. Procédé selon l'une des revendications 18 à 23, **caractérisé en ce que** l'étape de la saisie par les pinces (54), pouvant être interrompue, comprend une saisie par les pinces (54), pouvant être interrompue, utilisant des électroaimants.

25. Procédé selon l'une des revendications 18 à 24, **caractérisé par** le transport de pinces (54) vers une voie (13) formant un serpentin après le parcours principal (106), les pinces (54) de déplaçant librement dans la voie (13) formant le serpentin.

26. Machine d'assemblage, **caractérisée par** un dispositif selon l'une des revendications 1 à 17.
